# EUROPÄISCHE PATENTSCHRIFT

(11) **EP 2 027 569 B1**
(45) Veröffentlichungstag und Bekanntmachung des Hinweises auf die Patenterteilung: **31.08.2011**
(21) Anmeldenummer: 07728964.3
(22) Anmeldetag: 10.05.2007
(51) Int. Cl.: G07C 5/02, B41J 11/00

(54) **FAHRTSCHREIBER FÜR EIN KRAFTFAHRZEUG UND VERFAHREN ZUR AUSRICHTUNG EINES LÄNGSVERSCHIEBLICHEN PAPIERSTREIFENS GEGENÜBER EINER DRUCKEINRICHTUNG IN EINEM FAHRTSCHREIBER**
TACHOGRAPH FOR A MOTOR VEHICLE AND METHOD FOR ALIGNING A LONGITUDINALLY DISPLACEABLE PAPER STRIP WITH RESPECT TO A PRINTING DEVICE IN A TACHOGRAPH
TACHYGRAPHE POUR VÉHICULE ET PROCÉDÉ D'ORIENTATION D'UNE BANDE DE PAPIER LONGITUDINALEMENT COULISSANTE PAR RAPPORT À UN DISPOSITIF D'IMPRESSION DANS UN TACHYGRAPHE

(30) Priorität: 22.05.2006 DE 102006023984
(43) Veröffentlichungstag der Anmeldung: 25.02.2009
(73) Patentinhaber: Continental Automotive GmbH, 30165 Hannover (DE)
(72) Erfinder: HUG, Klaus, 78727 Oberndorf (DE); KIRNER, Herbert, 78052 Villingen-Schwenningen (DE); SÄGER, Benjamin, 78050 Villingen-Schwenningen (DE); TRAMPERT, Harald, 78054 Villingen-Schwenningen (DE); WAHLER, Torsten, 78073 Bad Dürrheim (DE)
(86) Internationale Anmeldenummer: PCT/EP2007/054512
(87) Internationale Veröffentlichungsnummer: WO 2007/134972

(56) Entgegenhaltungen:
- EP-A- 1 063 191
- EP-A- 1 522 414
- WO-A-00/10121
- DE-A1- 4 210 105
- DE-A1- 10 315 256
- GB-A- 2 197 824
- US-A- 6 148 162
- US-A1- 2002 037 191
- US-A1- 2002 097 293
- US-A1- 2005 175 386

## Beschreibung

Die Erfindung betrifft einen Fahrtschreiber für ein kraft - fahrzeug mit einer Aufnahme für einen Papierstreifen, mit einem Druckwerk zur Ausgabe von Daten in genau vorgesehenen Positionen gegenüber einer sich längs in der vorgesehenen Bewegungsrichtung über den Papierstreifen erstreckenden Nulllinie eines zu bedruckenden Bereichs, mit einer Antriebseinrichtung zum Antrieb des Papierstreifens und mit einer elektronischen Steuereinrichtung zur Ansteuerung des Druckwerks und der Antriebseinrichtung. Weiterhin betrifft die Erfindung einen Papierstreifen für einen Fahrtschreiber mit einem zu bedruckenden Bereich und mit einer sich längs über den Papierstreifen erstreckende Nulllinie. Weiterhin betrifft die Erfindung ein Verfahren zur Ausrichtung eines längsverschieblictien Papierstreifens gegenüber einer Druckeinrichtung in einem Fahrtschreiber, bei der die Druckeinrichtung gegenüber einer sich längs über den Papierstreifen erstreckende Nulllinie eines zu bedruckenden Bereichs ausgerichtet wird.

Bekannte Schreibeinrichtungen zur Ausgabe von abgespeicherten Daten in einem Fahrtschreiber weisen in der Regel eine Stachelwalze auf, deren Stacheln in Randlochungen des Papierstreifens eindringen und den Vorschub des Papierstreifens unter dem Druckwerk sicherstellen. Der Papierstreifen ist in der Regel auf einer Papierrolle aufgewickelt. Die Randlochung des Papierstreifens dient zur Ausrichtung des Druckwerkes gegenüber dem zu bedruckenden Bereich, auf dem in der Regel ein Gitternetz angeordnet ist. Die Randlochung vermindert zudem den Schlupf beim Antrieb des Papierstreifens. Beim Einlegen einer neuen Papierrolle wird das Druckwerk gegenüber dem zu bedruckenden Bereich auf eine Referenzposition justiert. Die Justage soll sicherstellen, dass die Daten, beispielsweise eine graphische Darstellung der Fahrgeschwindigkeit des Kraftfahrzeuges, über die Zeit in den vorgesehenen Positionen auf dem Gitternetz übertragen werden.

Nachteilig bei dem bekannten Fahrtschreiber und der bekannten Papierrolle ist jedoch, dass Toleranzen zwischen dem Druckwerk und dem sichtbaren Gitternetz des zu bedruckenden Bereichs der Papierrolle auftreten können, so dass die Position der Daten zu dem sichtbaren Gitternetz nicht zuverlässig gewährleistet ist. Solche Toleranzen können in den Bauteilen des Fahrtschreibers selbst liegen, beispielsweise durch eine Schrägstellung der Stachelwalze oder in der Position des Druckwerks. Weiterhin können Toleranzen durch Geometrieschwankungen der Papierabmessungen oder des optisch sichtbaren Gitternetzes entstehen. Weiterhin können solche Toleranzen auch durch Feuchtigkeitsaufnahme des Papierstreifens beim Betrieb des Fahrtschreibers entstehen.

Die DE 103 15 256 A beschreibt ein Verfahren zur Steuerung eines Druckvorgangs mit einem Ausgleich von Positionsabweichungen. Die EP1522414A zeigt einen Drucker mit auf einem Förderband angebrachten Sensormarkierungen.

Der Erfindung liegt das Problem zugrunde, einen Fahrtschreiber der eingangs genannten Art so zu gestalten, dass eine zuverlässige Ausrichtung des Druckwerks gegenüber der Nulllinie des zu bedruckenden Bereichs gewährleistet ist. Weiterhin soll ein Verfahren zur Ausrichtung eines Papierstreifens gegenüber dem Druckwerk des Fahrtschreibers geschaffen werden, welches eine zuverlässige Zuordnung der ausgedruckten Daten des Fahrtschreibers gegenüber der Nulllinie des Papierstreifens ermöglicht.

Das erstgenannte Problem wird erfindungsgemäß dadurch gelöst, dass ein Sensor mit der Steuereinrichtung verbunden ist, dass der Sensor zur Abtastung einer Reihe von sich unterschiedlich weit quer zur Nulllinie erstreckenden Markierungen und zur Erzeugung von den abgetasteten Markierungen entsprechenden Signalfolgen ausgebildet ist und dass und die Steuereinrichtung zur Ansteuerung der Position des Ausdrucks des Druckwerks quer zur Nulllinie des Papierstreifens in Abhängigkeit von der Signalfolge des Sensors ausgebildet ist.

Durch diese Gestaltung vermag die Steuereinrichtung das Druckwerk anhand der Signalfolge des Sensors auszurichten. Da die Signalfolge des Sensors abhängig ist von den erfassten Markierungen und die erfassten Markierungen sich unterschiedlich weit quer zur Nulllinie und damit zur Bewegungsrichtung des Papierstreifens erstrecken, werden in Abhängigkeit von der Position des Papierstreifens gegenüber dem Sensor unterschiedlich viele Markierungen abgetastet. Dies führt zu einer der Position des Papierstreifens gegenüber dem Druckwerk entsprechenden Signalfolge. Damit lässt sich das Druckwerk gegenüber der Nulllinie des zu bedruckenden Bereichs des Papierstreifens besonders zuverlässig ausrichten und vorzugsweise ein von dem Druckwerk auszudruckender Kurvenverlauf des Ausdrucks ständig auf der vorgesehenen Ausrichtung zur Nulllinie halten.

Eine Einschränkung der Bewegungsfreiheit des Druckwerks über dem zu bedruckenden Bereich durch den Sensor lässt sich gemäß einer anderen vorteilhaften Weiterbildung der Erfindung einfach vermeiden, wenn der Sensor auf einer dem Druckwerk gegenüberliegenden Seite einer Papierführung des Papierstreifens angeordnet ist. Hierdurch steht eine Seite des Papierstreifens ausschließlich für die Ausgabe der Daten zur Verfügung, während die andere Seite die Markierungen für den Sensor aufweisen kann.

Ein Quellen des Papierstreifens, beispielsweise durch Feuchteaufnahme, kann zu einer Vergrößerung des zu bedruckenden Bereichs führen. Dies führt bei einem auf dem zu bedruckenden Bereich des Papierstreifens angeordneten Gitternetz zu einer fehlerhaften Ausgabe der Daten. Ein Quellen des Papierstreifens lässt sich gemäß einer vorteilhaften Weiterbildung der Erfindung bei der Ausgabe der Daten einfach berücksichtigen, wenn an beiden Längsseiten des Papierstreifens jeweils ein Sensor zur Abtastung von Markierungen des Papierstreifens angeordnet ist und wenn die Steuereinrichtung zur Ermittlung einer Breitenausdehnung des Papierstreifens in Abhängigkeit von den Signalfolgen der Sensoren ausgebildet ist. In diesem Fall kann die Steuereinrichtung eine auszudruckende Grafik so aufbereiten, dass bei verbreitertem Papierstreifen die auszudruckende Grafik gestreckt oder bei kleiner gewordener Papierbreite getaucht wird.

Der erfindungsgemäße Fahrtschreiber gestaltet sich konstruktiv besonders einfach, wenn der Sensor zur Erfassung optischer, magnetischer, induktiver oder elektrischer Markierungen ausgebildet ist.

Der Sensor könnte beispielsweise eine kostengünstige Reflexlichtschranke aufweisen. Der Sensor weist jedoch gemäß einer anderen vorteilhaften Weiterbildung der Erfindung eine besonders hohe Auflösung auf, wenn der Sensor einen Laser aufweist und zur Erfassung von Reflektionen des Lasers ausgebildet ist. Hierdurch wird die Genauigkeit der Ausrichtung des Druckwerks gegenüber dem Papierstreifen weitet erhöht.

Ein Papierstreifen für einen solchen Fahrtschreiber, welcher eine zuverlässige Ausrichtung zu der Nulllinie des zu bedruckenden Bereichs in dem Fahrtschreiber gewährleistet, wird derart vorgeschlagen, dass zur Abtastung, durch den Sensor des Fahrtschreibers vorgesehene Markierungen in einer vorgesehenen Position zu der Nulllinie angeordnet sind und sich unterschiedlich weit quer zu einer vorgesehenen Bewegungsrichtung erstrecken.

Durch diese Gestaltung sind die Markierungen auf dem Papierstreifen angeordnet und ermöglichen durch die Abtastung des in dem Fahrtschreiber angeordneten Sensors eine zuverlässige Ausrichtung der Nulllinie gegenüber dem Druckwert. Damit lassen sich die auszugebenden Daten besonders zuverlässig gegenüber der Nulllinie auf den zu bedruckenden Bereich auftragen.

Die Markierungen sind besonders einfach aufgebaut, wenn die Markierungen periodisch zueinander angeordnet und unterschiedlich lang sind.

Eine Störung der übertragenen Daten durch die Markierungen lässt sich einfach vermeiden, wenn die Markierungen auf der Rückseite des zu bedruckenden Bereichs angeordnet sind.

Ein Quellen des Papierstreifens, beispielsweise durch Feuchteeinflüsse, lässt einfach mittels zweier im Fahrtschreiber angeordneter Sensoren erfassen, wenn die Markierungen an zwei Längsseiten des Papierstreifens angeordnet sind.

Das Problem, nämlich die Schaffung eines Verfahrens zur Ausrichtung des Papierstreifens gegenüber dem Druckwerk des Fahrtschreibers, welches eine zuverlässige Zuordnung der ausgedruckten Daten des Fahrtschireibers gegenüber der Nulllinie des Papierstreifens ermöglicht; wird erfindungsgemäß dadurch gelöst, dass eine Reihe von quer zur Bewegungsrichtung auf dem Papierstreifen angeordneten und unterschiedlich langen Markierungen von einem Sensor abgetastet wird, dass eine Steuereinrichtung aus der Signalfolge des Sensors einen Versatz des Druckwerks zu der Nullinie erfasst und das Druckwerk zum Abgleich des Versatzes ansteuert.

Durch diese Gestaltung wird anhand der Signalfoge des Sensors die Position des Papierstreifens ermittelt und anhand der Signalfolge das Druckwerk angesteuert und über der Nulllinie ausgerichtet, Hierdurch werden Toleranzen zwischen dem Druckwerk und der Nulllinie ausgeglichen und damit eine zuverlässige Zuordnung der ausgedruckten Daten des Fahrtschreibers gegenüber der Nulllinie sichergestellt. Die Ausrichtung des Druckwerks nach der Signalfolge des Sensors kann dabei kontinuierlich oder in kurzen zyklischen Zeitabständen erfolgen. Daher kann vorzugsweise ein von dem Druckwerk auszudruckender Kurvenverlauf des Ausdrucks ständig auf der vorgesehenen Ausrichtung zur Nulllinie gehalten werden.

Fertigungstoleranzen des Druckwerks lassen sich gemäß einer anderen vorteilhaften Weiterbildung der Erfindung einfach ausgleichen, wenn bei einer ersten Justage des Druckwerks des Fahrtschreibers gegenüber der Nulllinie des Papierstreifens eine Linie ausgedruckt wird, wenn ein Versatz der Linie zur Nulllinie gemessen und in die Steuereinrichtung eingegeben wird und wenn die Steuereinrichtung den gemessenen Versatz bei der Ansteuerung des Druckwerks ausgleicht. Im einfachsten Fall addiert die Steuereinrichtung den bei der ersten Justage gemessenen Versatz zu dem beim Betrieb des Fahrtschreibers ermittelten Versatz.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: einen Längsschnitt durch einen erfindungsgemä- ßen Fahrtschreiber,
- Fig. 2: eine Vorderseite eines Papierstreifens einer Papierrolle für den Fahrtschreiber aus Figur 1,
- Fig. 3: eine Rückseite des Papierstreifens aus Figur 2 mit Sensoren des Fahrtschreibers aus Figur 1,
- Fig. 4: stark vergrößert eine Reihe von auf der Rück- seite des Papierstreifens angeordneten Markie- rungen,
- Fig. 5a, 5b: zwei Diagramme von Signalfolgen eines die Rei- he der Markierungen abtastenden Sensors in un- terschiedlichen Positionen.

Figur 1 zeigt schematisch einen Fahrtschreiber 1 für ein Kraftfahrzeug mit einer Frontblende 2 in einem Längsschnitt. Der Fahrtschreiber 1 weist ein Magazin 3 mit einer Papierrolle 4 und eine motorische Antriebseinrichtung 5 zum Transport eines auf der Papierrolle 4 aufgewickelten Papierstreifens 6 auf. Weiterhin hat der Fahrtschreiber 1 ein Druckwerk 7 zum Bedrucken des Papierstreifens 6 der Papierrolle 4. Zur Vereinfachung der Zeichnung ist von dem Druckwerk 7 nur eine Druckwalze dargestellt. Der Papierstreifen 6 der Papierrolle 4 wird von dem Magazin 3 aus in einer Papierführung 8 über das Druckwerk 7 bis zu einem Spalt 9 in der Frontblende 2 geführt. Durch den Spalt 9 in der Frontblende 2 wird der von dem Druckwerk 7 bedruckte Papierstreifen 6 ausgegeben und kann abgerissen werden. An der Papierführung 8 sind zudem Sensoren 10, 11 zur Erfassung der Position und der Breite des Papierstreifens 6 in der Papierführung 8 angeordnet. Die Sensoren 10, 11 sind, wie in Figur 3 dargestellt, hintereinander angeordnet. Die Sensoren 10, 11, die motorische Antriebseinrichtung 5 und das Druckwerk 7 sind mit einer elektronischen Steuereinrichtung 12 verbunden. Die Steuereinrichtung 12 steuert das Druckwerk 7 und die Antriebseinrichtung 5 in Abhängigkeit von den Signalen der Sensoren 10, 11 an. Damit wird die Position des Druckwerks 7 zu der Position des Papierstreifens 6 ausgerichtet.

Figur 2 zeigt einen Teilbereich des Papierstreifens 6 der Papierrolle 4 aus Figur 1 mit einem von dem Druckwerk 7 zu bedruckenden Bereich 13. Der zu bedruckende Bereich 13 weist ein als Raster ausgebildetes sichtbares Gitternetz 14 und eine sich in Längsrichtung des Papierstreifens erstreckende Nulllinie 15 auf. Der bedruckbare Bereich ist zudem von einer quer zur Nulllinie 15 angeordneten Skalierung 16 begrenzt. Die Nulllinie 15 kann beispielsweise mit einer Zeitachse versehen werden, während die Skalierung 16 die Fahrgeschwindigkeit des Kraftfahrzeuges kennzeichnet. Die Bewegungsrichtung des Papierstreifens 6 im Fahrtschreiber 1 erfolgt in Richtung der Nulllinie 15.

Figur 3 zeigt eine Rückseite des Papierstreifens 6 aus Figur 2 und schematisch die Sensoren 10, 11 des Fahrtschreibers aus Figur 1. Auf der Rückseite des Papierstreifens 6 sind an beiden Längsseiten jeweils eine Reihe von Markierungen 17, 18 angeordnet, welche von den Sensoren 10, 11 erfasst werden. Hierbei ist zu erkennen, dass die Markierungen 17, 18 quer zur Längsrichtung des Papierstreifens 6 angeordnet sind. Wesentlich bei den Markierungen 17, 18 ist, dass sie mit hoher Genauigkeit zu der in Figur 2 dargestellten Vorderseite in einer Nulllinie angeordnet sind. Die Form der Markierungen 17, 18 ist stark vergrößert in Figur 4 dargestellt. Am Ende des Papierstreifens 6 ist eine sichtbare Farbmarkierung 19 angeordnet, welche das nahe Ende der Papierrolle 4 kennzeichnet.

Figur 4 zeigt stark vergrößert eine der Reihe der Markierungen 17, 18 aus Figur 3. Hierbei ist zu erkennen, dass die Markierungen 17, 18 unterschiedlich lang gestaltet sind und sich unterschiedlich weit quer zur Längsrichtung des Papierstreifens 6 erstrecken.

Mit Va und Vb sind zwei mögliche Positionen der Sensoren 10, 11 über den Markierungen 17, 18 angeordnet. Figur 5a stellt eine Signalfolge S der Sensoren 10, 11 über die Zeit t dar, welche der entsprechende Sensor 10, 11 liefert, wenn er sich in Position Va über der Reihe der Markierungen 17, 18 befindet und die Antriebseinrichtung 5 den Papierstreifen 6 antreibt. Figur 5b stellt dagegen die Signalfolge S über die Zeit t dar, welche der entsprechende Sensor 10, 11 liefert, wenn er sich in Position Vb über den Markierungen 17, 18 befindet.

Beim erstmaligen Betrieb des Fahrtschreibers 1 wird zur ersten Justage von dem Druckwerk 7 auf dem Papierstreifen 6 eine Linie ausgedruckt und die Signalfolge der Sensoren 10, 11 gemessen. Bei der Messung entsteht beispielsweise die in Figur 5a dargestellte Signalfolge. Weiterhin wird der Versatz der Linie zur Nulllinie 15 gemessen und das Druckwerk 7 über die Steuereinrichtung 12 oder von Hand derart verstellt, dass bei einem folgenden Ausdruck die Linie beispielsweise unmittelbar auf der Nulllinie 15 aufgedruckt wird. Damit ist das Druckwerk 7 gegenüber dem zu bedruckenden Bereich 13 justiert. Wenn im Betrieb oder nach einem Wechsel der Papierrolle 4 die Sensoren 10 ,11 eine andere Signalfolge, beispielsweise die in Figur 5b dargestellte Signalfolge erzeugen, kann in Abhängigkeit von den Abmessungen der Markierungen 17, 18 der Versatz des Papierstreifens 6 gegenüber dem Druckwerk 7 in der Steuereinrichtung 12 bestimmt werden. Die Steuereinrichtung 12 steuert anschließend das Druckwerk 7 derart an, dass der Versatz ausgeglichen wird. Der Ausdruck durch das Druckwerk 7 erfolgt damit gegenüber dem Ausdruck nach der Erstjustage um den ermittelten Versatz versetzt. Die in Figur 3 dargestellte zweite Reihe der Markierungen 17, 18 dient zur Erfassung der Breite des Papierstreifens 6. Da die Breite des Papierstreifens 6 beispielsweise in Abhängigkeit von der Feuchte variieren kann, erfolgt bei einer Verbreiterung des Papierstreifen 6 ein gestreckter Ausdruck durch das Druckwerk 7 und bei einer Verkleinerung des Papierstreifens 6 ein gestauchter Ausdruck.

## Patentansprüche

1. Fahrtschreiber für ein Kraftfahrzeug mit einer Aufnahme für einen auf einer Papierrolle aufgewickelten Papierstreifen, mit einem Druckwerk zur Ausgabe von Daten in genau vorgesehenen Positionen gegenüber einer sich längs in der vorgesehenen Bewegungsrichtung des Papierstreifens über den Papierstreifen erstreckenden Nulllinie eines zu bedruckenden Bereichs, mit einer Antriebseinrichtung zum Antrieb des Papierstreifens und mit einer elektronischen Steuereinrichtung zur Ansteuerung des Druckwerks und der Antriebseinrichtung, wobei ein Sensor (10, 11) mit der Steuereinrichtung (12) verbunden ist, wobei der Sensor (10, 11) zur Abtastung einer Reihe von sich unterschiedlich weit quer zur Nulllinie (15) erstreckenden, auf dem Papierstreifen angeordneten Markierungen (17, 18) und zur Erzeugung von den abgetasteten Markierungen (17, 18) entsprechenden Signalfolgen ausgebildet ist, wobei die Steuereinrichtung (12) zur Ansteuerung der Position des Ausdrucks des Druckwerks (7) quer zur Nulllinie (15) des Papierstreifens (6) in Abhängigkeit von der Signalfolge des Sensors (10, 11) ausgebildet ist.

2. Fahrtschreiber nach Anspruch 1, **dadurch gekennzeichnet, dass** an beiden Längsseiten des Papierstreifens (6) jeweils ein Sensor (10, 11) zur Abtastung von Markierungen (17, 18) des Papierstreifens (6) angeordnet ist und dass die Steuereinrichtung (12) zur Ermittlung einer Breitenausdehnung des Papierstreifens (6) in Abhängigkeit von den Signalfolgen der Sensoren (10, 11) ausgebildet ist.

3. Fahrtschreiber nach zumindest einem der vorhergehenden Ansprüche, **dadurch gekennzeichnet, dass** der Sensor (10, 11) zur Erfassung optischer, magnetischer, induktiver oder elektrischer Markierungen (17, 18) ausgebildet ist.

4. Fahrtschreiber nach zumindest einem der vorhergehenden Ansprüche, **dadurch gekennzeichnet, dass** der Sensor (10, 11) einen Laser aufweist und zur Erfassung von Reflektionen des Lasers ausgebildet ist.

5. Verfahren zur Ausrichtung eines längsverschieblichen Papierstreifens gegenüber einem Druckwerk in einem Fahrtschreiber, bei dem das Druckwerk gegenüber einer sich längs über den Papierstreifen erstreckenden Nulllinie eines zu bedruckenden Bereichs ausgerichtet wird, wobei eine Reihe von quer zur Bewegungsrichtung auf dem Papierstreifen (6) angeordneten und unterschiedlich langen Markierungen (17, 18) von einem Sensor (10, 11) abgetastet wird, wobei eine Steuereinrichtung (12) aus der Signalfolge des Sensors (10, 11) einen Versatz des Druckwerks (7) zu der Nulllinie (15) erfasst und das Druckwerk (7) zum Abgleich des Versatzes ansteuert, wobei ein von dem Druckwerk (7) auszudruckender Kurvenverlauf eines Ausdrucks ständig auf der vorgesehenen Ausrichtung zur Nulllinie (15) gehalten wird, und wobei der Sensor (10, 11) auf einer dem Druckwerk (7) gegenüberliegenden Seite einer Papierführung (8) des Papierstreifens (6) angeordnet ist.

6. Verfahren nach Anspruch 5, **dadurch gekennzeichnet, dass** bei einer ersten Justage des Druckwerks (7) des Fahrtschreibers (1) gegenüber der Nulllinie (15) des Papierstreifens (6) eine Linie ausgedruckt wird, dass ein Versatz der Linie zur Nulllinie (15) gemessen und in die Steuereinrichtung (12) eingegeben wird und dass die Steuereinrichtung (12) den genessenen Versatz bei der Ansteuerung des Druckwerks (7) ausgleicht.

## Claims

1. Tachograph for a motor vehicle, with a receptacle for a paper strip which is coiled up on a paper reel, with a printing unit for issuing data in precisely designated positions in relation to a reference line of a region to be printed, which reference line extends longitudinally over the paper strip in the designated direction of movement of the paper strip, with a driving device for driving the paper strip, and with an electronic control device for actuating the printing unit and the driving device, a sensor (10, 11) being connected to the control device (12), the sensor (10, 11) being designed for sensing a series of marks (17, 18) which are arranged on the paper strip and which extend to different distances transversely with respect to the reference line (15) and for generating signal sequences corresponding to the sensed marks (17, 18), the control device (12) being designed for actuating the position of the printout of the printing unit (7) transversely with respect to the reference line (15) of the paper strip (6) as a function of the signal sequence of the sensor (10, 11) and the sensor (10, 11) being arranged on a side of a paper guide (8) of the paper strip (6), which side lies opposite the printing unit (7).

2. Tachograph according to Claim 1, **characterized in that** a respective sensor (10, 11) for sensing marks (17, 18) of the paper strip (6) is arranged on both longitudinal sides of the paper strip (6), and **in that** the control device (12) is designed for determining a width extent of the paper strip (6) as a function of the signal sequences of the sensors (10, 11).

3. Tachograph according to at least one of the preceding claims, **characterized in that** the sensor (10, 11) is designed for detecting optical, magnetic, inductive or electric marks (17, 18).

4. Tachograph according to at least one of the preceding claims, **characterized in that** the sensor (10, 11) has a laser and is designed for detecting reflections of the laser.

5. Method for aligning a longitudinally displaceable paper strip with respect to a printing unit in a tachograph, in which the printing unit is aligned with respect to a reference line of a region to be printed, which reference line extends longitudinally over the paper strip, a series of marks (17, 18) which are arranged on the paper strip (6) transversely with respect to the direction of movement and are of different lengths being sensed by a sensor (10, 11), a control device (12) detecting an offset of the printing unit (7) with respect to the reference line (15) from the signal sequence of the sensor (10, 11) and actuating the printing unit (7) in order to compensate for the offset, a curved profile which is to be printed out by the printing unit (7), of a printout being kept continuously at the designated alignment with respect to the reference line (15), and the sensor (10, 11) being arranged on a side of a paper guide (8) of the paper strip (6), which side lies opposite the printing unit (7).

6. Method according to Claim 5, **characterized in that** a line is printed out during a first adjustment of the printing unit (7) of the tachograph (1) with respect to the reference line (15) of the paper strip (6), **in that** an offset of the line with respect to the reference line (15) is measured and is input into the control device (12), and **in that** the control device (12) compensates for the measured offset during the actuation of the printing unit (7).

## Revendications

1. Contrôlographe pour un véhicule automobile, comprenant un logement pour une bande de papier roulée en un rouleau de papier, comprenant un groupe d'impression pour la sortie de données en des positions prévues de façon précise par rapport à une ligne de zéro d'une zone partie à imprimer, la ligne s'étendant sur la bande de papier suivant la direction de déplacement prévue de la bande de papier comprenant un dispositif d'entraînement pour l'entraînement de la bande de papier et comprenant un dispositif électronique de commande pour la commande du groupe d'impression et du dispositif d'entraînement, dans lequel un capteur (10, 11) est relié au dispositif (12) de commande, dans lequel le capteur (10, 11) est constitué pour la détection d'une rangée de repères (17, 18) s'étendant transversalement à des distances différentes de la ligne (15) de zéro et disposés sur la bande de papier et pour la production de trains de signaux correspondants aux repères (17, 18) détectés, dans lequel le dispositif (12) de commande est constitué pour la commande de la position de ce qui est imprimé par le groupe (7) d'impression transversalement à la ligne (15) de zéro de la bande (6) de papier en fonction du train de signaux du capteur (10, 11).

2. Contrôlographe suivant la revendication 1, **caractérisé en ce que** sur les deux côtés longitudinaux de la bande (6) de papier est disposé respectivement un capteur (10, 11) pour la détection de repères (17, 18) de la bande (6) de papier et **en ce que** le dispositif (12) de commande est constitué pour la détermination d'une étendue en largeur de la bande (6) de papier en fonction des trains de signaux des capteurs.

3. Contrôlographe suivant au moins l'une des revendications précédentes, **caractérisé en ce que** les capteurs (10, 11) sont constitués pour la détection de repères (17, 18) optiques, magnétiques, inductifs ou électriques.

4. Contrôlographe suivant au moins l'une des revendications précédentes, **caractérisé en ce que** le capteur (10, 11) comporte un laser et une détection de réflexions du laser.

5. Procédé d'orientation d'une bande de papier coulissant longitudinalement par rapport à un groupe d'impression dans un contrôlographe, dans lequel le groupe d'impression est orienté par rapport à une ligne de zéro d'une zone à imprimer, la ligne s'étendant le long et sur la bande de papier, dans lequel on détecte par un capteur (10, 11) une rangée de repères (17, 18) de longueurs différentes et disposés sur la bande (6) de papier transversalement à la direction de déplacement de papier, dans lequel un dispositif (12) de commande détecte, à partir du train de signaux du capteur (10, 11), un décalage du groupe (7) d'impression par rapport à la ligne (15) de zéro et commande le groupe (7) d'impression pour compenser le décalage, dans lequel un tracé courbe d'impression sortant du groupe (7) d'impression est maintenu constamment sur la direction prévue par rapport à la ligne (15) de zéro et dans lequel le capteur (10, 11) est disposé d'un côté d'un guidage (8) de la bande (6) de papier opposé au groupe (7) d'impression.

6. Procédé suivant la revendication 5, **caractérisé en ce que**, lors d'un premier ajustement du groupe (7) d'impression du contrôlographe (1) par rapport à la ligne (15) de zéro de la bande (6) de papier, on imprime une ligne, **en ce qu'**on mesure un décalage de la ligne par rapport à la ligne (15) de zéro et on l'entre dans le dispositif (12) de commande et **en ce que** le dispositif (12) de commande compense le décalage mesuré lors de la commande du groupe (7) d'impression.
